# FASCICULE DE BREVET EUROPEEN

(11) **EP 0 448 443 B1**
(45) Date de publication et mention de la délivrance du brevet: **17.08.1994**
(21) Numéro de dépôt: 91400667.1
(22) Date de dépôt: 11.03.1991
(51) Int. Cl.: F04D 25/12, F04D 29/60

(54) **Système de ventilation perfectionné**
Verbesserte Lüftungsanlage
Improved ventilation system

(30) Priorité: 19.03.1990 FR 9003463
(43) Date de publication de la demande: 25.09.1991
(73) Titulaire: LUDWIG SCHMITT GMBH, D-66131 Saarbrücken (DE)
(72) Inventeur: Steinbach, Horst, W-6601 Saarbrücken-Ensheim (DE)
(74) Mandataire: Lerner, François

(56) Documents cités:
- DE-A- 3 210 164
- DE-U- 8 803 717
- IBM Technical Disclosure Bulletin, vol. 32, no. 3A, August 1989, Armonk NY, US, "Pluggable fan assembly"

## Description

L'invention concerne un système de ventilation du type comprenant un bloc de ventilation équipé d'un ventilateur à moteur, le bloc étant relié à un carter pourvu de moyens élastiques de verrouillage pour fixer élastiquement le système à un support, à l'intérieur d'un orifice ménagé dans ce support.

On trouve aujourd'hui dans le commerce de tels systèmes. Mais leur montage ou leur démontage est parfois malaisé, pouvant nécessiter l'utilisation d'outils.

De surcroît, ces systèmes existants présentent parfois des problèmes de fiabilité dûs notamment au type de moyens élastiques de verrouillage utilisés. Il est en effet apparu que des contraintes mécaniques pouvaient amener une rupture de ceux-ci en cas de manoeuvres répétées. Tel pourraît être notamment le cas lorsque ces moyens se présentent sous la forme de lamelles élastiques, comme dans la publication IMB "IBM Technical disclosure, août 1989, Armonk, NY US" (pages 342 - 343). On notera également que la présence de deux lamelles de coincement peut n'être pas suffisante pour un verrouillage efficace du système en particulier lorsque l'on désire retirer le bloc de ventilation (par exemple pour sa maintenance) en laissant en place son carter ou cadre de maintien.

L'invention a pour objet de résoudre ces difficultés en proposant un système simple d'utilisation, et qui permette un montage et un démontage aisés et rapides de l'ensemble du système de ventilation sur, respectivement à l'écart de, son support lequel peut par exemple consister en une paroi d'armoire pouvant contenir des composants électriques ou électroniques.

Plus précisément, le système de ventilation de l'invention se caractérise en ce que le carter de maintien se présente sous la forme d'une cuvette avec des parois latérales se dressant à partir d'un fond ouvert pour un passage d'air vers le ventilateur, l'une au moins desdites parois latérales présentant au moins une découpe délimitant une languette formant moyen élastique de verrouillage et qui, dans son état non sollicité, fait légèrement saillie à ladite paroi latérale, vers l'extérieur de la cuvette.

De préférence, le carter étant rectangulaire :
- chaque languette débordera progressivement vers l'extérieur de ladite cuvette, par rapport à la paroi latérale, lorsque l'on se rapprochera de l'angle correspondant du carter,
- les languettes présenteront, dans le sens de la hauteur des parois latérales du carter, une dimension allant décroissante vers les angles considérés du carter,
- et les parois latérales de ce carter se prolongeront à l'opposé du fond par un rebord périphérique extérieur dont la largeur diminuera, au droit des languettes, à mesure que l'on se rapprochera de l'(des) angle(s) où ces dernières sont formées.

D'autres caractéristiques et avantages de l'invention apparaîtront encore de la description qui va suivre faite en référence aux dessins d'accompagnement donnés uniquement à titre d'exemples non limitatifs et dans lesquels :
- la figure 1 illustre en perspective et en vue éclatée une forme possible de réalisation du système de ventilation de l'invention,
- la figure 2 illustre de face l'élément formant carter de protection du système de la figure 1,
- la figure 3 est une vue de côté du même carter dans le sens de la flèche III de la figure 2,
- et la figure 4 est une perspective de l'élément formant grille filtrante du système de la figure 1, la figure 4 représentant cette grille du côté opposé à la figure 1.

Sur la figure 1 tout d'abord on a donc représenté un mode de réalisation du système de ventilation 1 de l'invention, en vue éclatée.

Sur cette figure 1, on remarquera tout d'abord que le système de ventilation illustré comprend un bloc de ventilation 2 à travers lequel passe de l'air et qui est équipé d'un ventilateur 3 à ailettes 4 mues par un moteur 5. Sur sa face avant dirigée vers l'extérieur et venant protéger sa face d'ouverture d'aspiration, le bloc de ventilation 2 reçoit un carter ou cadre de protection 6 pourvu en partie centrale d'un large orifice 7 grillagé, destiné à venir recouvrir (pour la protéger) l'ouverture d'aspiration du ventilateur 3.

Le bloc de ventilation 2 et le carter 6 sont en l'espèce reliés entre eux par des moyens de maintien telles que des vis 8 venant s'engager dans des orifices taraudés prévus en correspondance, respectivement dans la partie pleine du fond 9 du carter, vers ses angles extérieurs (orifices 10 pouvant être taraudés) et dans des panneaux avant 11 et arrière 12 du bloc de ventilation (orifices 13 et 14 pouvant également être taraudés).

Sur sa face avant, le carter de protection 6 reçoit lui-même une pièce de recouvrement 15 formé d'une plaque avant 16 en partie centrale de laquelle sont ménagées des alvéoles 17 venant, en position assemblée du système de ventilation, recouvrir la partie centrale du carter où est ménagé l'orifice de passage d'air 7.

Comme on le verra plus clairement en relation avec la figure 4, la pièce de recouvrement 15 comporte un élément filtrant propre à retenir les poussières en circulation, ladite pièce 15 venant simplement localement s'engager étroitement entre les parois latérales du carter 6, de façon à assurer sa mise en place et son retrait aisés, facilitant ainsi les opérations de nettoyage ou de remplacement de l'élément filtrant. Sur la figure 1, a été également représenté l'orifice 18 à travers lequel pourra être reçu le système de ventilation 1 de façon à assurer son maintien sur le support 19, lequel support pourra être par exemple constitué par la paroi latérale d'une armoire électrique.

Pour assurer la tenue du système de ventilation 1 sur son support 19, le carter 6 comporte des moyens de liaison avec ce support, les moyens en question comprenant des moyens de coincement repérés dans leur ensemble 20 destinés à coopérer avec le bord périphérique de l'orifice 18 dans un engagement à force du carter à travers cet orifice dont les dimensions transversales correspondent sensiblement (à un jeu epsilon près) aux dimensions extérieures du carter, de façon qu'en fin d'engagement forcé, on obtienne un verrouillage de ce carter sur son support.

Dans l'exemple représenté aux figures, on a supposé qu'en vue en plan les différents éléments du système de ventilation étaient sensiblement carrés, c'est pourquoi, sur la figure 1, seule l'une des dimensions transversales L1 du carter a été repérée, la dimension transversale correspondante l₂ de l'orifice 18 ayant de même été seule indiquée avec l₂ = l₁± ε .

Reportons-nous maintenant aux figures 2 et 3 pour voir illustré plus en détail la structure du carter 6.

Comme on le voit, ce carter peut en particulier être prévu pour se présenter sous la forme d'une cuvette avec des parois latérales 21 qui se dressent sensiblement perpendiculairement au fond 9 sensiblement plan dans la partie centrale duquel est toujours formée la large ouverture 7 grillagée pour le passage de l'air vers le ventilateur.

En l'espèce, les moyens de coincement ou de verrouillage élastiques 21 ont été formés vers les quatre angles extérieurs de la cuvette.

A cet effet, chaque paroi latérale 21 comprend, vers chacune de ses extrémités latérales opposées, une découpe 22 (en quelque sorte en U) délimitant ou définissant une languette 23, laquelle est conformée pour déborder vers son extrémité libre et dans son état non sollicité du plan vertical de la paroi 21 qui la porte, ceci en direction de l'extérieur de la cuvette.

Dans la pratique, le léger évasement des languettes, et des parois 21, vers l'extérieur sera utilisé lors de l'engagement "forcé", du carter à travers l'orifice 18, en jouant sur la relative élasticité de ces languettes afin, qu'en fin d'engagement, ces mêmes languettes qui ont été plus ou moins comprimées se détendent vers l'extérieur, assurant ainsi l'effet désiré de verrouillage en coincement (éventuellement temporaire) du carter sur son support de réception.

Sur la figure 3, on remarquera que l'on a figuré en l₃ la faible saillie extérieure des languettes par rapport aux plans des parois 21 correspondantes (plans figurés en 24a et 24b), lesquels sont, pour deux parois opposées, toujours distants d'une longueur l_{1.}

Dans la représentation illustrée, on notera que les languettes 23 viennent de matière avec le reste du carter et sont reliées à ce dernier, a proximité immédiate de ses angles extérieurs, au niveau de la jonction des parois latérales 21 correspondantes et du fond 9, à l'endroit de coins 25 sensiblement triangulaires formés du côté de la face intérieure du fond 9, légèrement en contrebas.

On remarquera également que ces languettes sont ici séparées deux à deux, dans l'angle considéré du carter, par une fente 26 et qu'elles débordent progressivement, toujours vers l'extérieur de la cuvette, lorsque l'on se rapproche de l'angle en question (voir saillie l₃ sur la figure 3).

Tel qu'on le voit clairement sur la figure 3, les languettes en question pourront en outre présenter, dans le sens de la hauteur h des parois latérales, une dimension (l₄ ; l₅) allant en décroissant au fur et à mesure que l'on se rapproche des angles considérés du carter.

Toujours sur les figures 2 et 3, on remarquera encore que les parois latérales 21 du carter 6 se prolongent, du côté opposé au fond 9, par un rebord périphérique 27 tourné vers l'extérieur et qui est fendu (en 28) dans l'(les) angle(s) du carter où sont formées les languettes 23. Dans la pratique, ces fentes 28 seront de préférence formées dans le prolongement des fentes 26 précitées.

On notera que ces fentes 26 qui sont donc formées dans les parois 21 et dans le rebord 27 vont permettent auxdites parois de participer effectivement, de façon élastique, au maintien du ventilateur contre le rebord de l'orifice du mur.

De façon à favoriser l'effet élastique des éléments de coincement retenus lors de l'engagement "à force" du carter dans son orifice de réception, il est a priori apparu avantageux que la largeur l₆ du rebord 27 aille en diminuant, au droit des languettes, au fur et à mesure que l'on se rapproche de l'(des) angle(s) ou ces dernières sont formées (ailes 33, figure 2).

Intéressons-nous maintenant plus particulièrement à la figure 4 pour une description plus complète de la pièce de recouvrement 15 qui assure la protection de la face avant du carter 6 en filtrant l'air destiné au ventilateur 3.

Sur cette figure 4, on retrouve tout d'abord les alvéoles 17 de passage d'air formées dans la plaque avant 16 et on peut remarquer que de la face arrière de cette plaque destinée à venir s'appliquer contre le rebord 27 du carter, fait saillie un cadre 29 dans la profondeur duquel est logé l'élément filtrant repéré 30, cet élément pouvant être constitué par exemple par des fibres synthétiques réunies pour former une sorte de mousse.

Pour permettre l'engagement du cadre 29 entre les parois latérales 21 de la cuvette 6, les dimensions extérieures du cadre correspondent sensiblement aux dimensions intérieures de la cuvette, assurant ainsi une réception étroite du premier dans la seconde.

On notera que sur la face extérieure des parois latérales du cadre 29 pourront être formées de petites protubérances 31 susceptibles de venir s'engager dans des dégagements peu profonds 32 formés en correspondance dans la face intérieure des parois latérales 27 de la cuvette, afin de favoriser, sans retenue excessive, le maintien de la pièce 15 sur le carter.

Sur le plan de la réalisation, le système de ventilation de l'invention pourra être fabriqué avec un carter et une pièce de recouvrement en matière plastique et un groupe de ventilation métallique.

## Revendications

1. Système de ventilation comprenant un bloc de ventilation (2) équipé d'un ventilateur (3) à moteur (5) et relié à un carter (6) pourvu de moyens élastiques (21, 23) de verrouillage pour fixer élastiquement ledit système de ventilation à un support (19), à l'intérieur d'un orifice (18) ménagé dans ce support, caractérisé en ce que le carter (6) se présente sous la forme d'une cuvette avec des parois latérales (21) se dressant à partir d'un fond (9) ouvert pour un passage d'air vers le ventilateur, l'une au moins desdites parois latérales présentant au moins une découpe (22, 26) délimitant une languette (23) formant moyen élastique de verrouillage et qui, dans son état non sollicité, fait légèrement saillie à ladite paroi latérale (21), vers l'extérieur de la cuvette.

2. Système de ventilation selon la revendication 1 caractérisé en ce que, le carter (6) présente une forme générale sensiblement rectangulaire, avec quatre angles extérieurs et comporte plusieurs dites languettes (23) formées vers l'un au moins de ces angles extérieurs.

3. Système de ventilation selon la revendication 2 caractérisé en ce que chaque languette (23) déborde progressivement vers l'extérieur de ladite cuvette, par rapport à la paroi latérale (21) considérée, lorsque l'on se rapproche de l'angle correspondant.

4. Système de ventilation selon l'une quelconque des revendications 2 ou 3 caractérisé en ce que les languettes (23) présentent, dans le sens de la hauteur (h) des parois latérales (21) du carter, une dimension qui va en décroissant lorsque l'on se rapproche des angles considérés du carter.

5. Système de ventilation selon l'une quelconque des revendications 2 à 4 caractérisé en ce que les parois latérales (21) du carter se prolongent à l'opposé du fond (9) par un rebord périphérique (27) tourné vers l'extérieur et dont la largeur (l₆) diminue, au droit des languettes (23), à mesure que l'on se rapproche de l'(des) angle(s) où ces dernières sont formées.

6. Système de ventilation selon la revendication 5 caractérisé en ce que des fentes (26) sont ménagées dans le rebord (27) du carter, à l'endroit desdits angles extérieurs de ce dernier.

7. Système de ventilation selon l'une quelconque des revendications 2 à 6, caractérisé en ce que le carter (6) comprend, formées à proximité immédiate de l'un au moins de ses angles extérieurs, deux dites languettes (23) reliées au fond (9) du carter, ces languettes étant séparées dans l'angle considéré, par une fente (26).

8. Système de ventilation selon l'une quelconque des revendications précédentes caractérisé en ce qu'il comprend également une grille (17) ménagée sensiblement en partie centrale d'une plaque (16) venant recouvrir le carter (6) et de laquelle fait saillie, du côté de ce dernier, un cadre (29) dans la profondeur duquel est logé un élément filtrant (30), les dimensions extérieures dudit cadre correspondant sensiblement aux dimensions intérieures de ladite cuvette pour que le cadre soit reçu relativement étroitement dans cette dernière.

9. Système de ventilation selon la revendication 8 caractérisé en ce que le carter (6) comprend deux petits dégagements (32) formés dans la face intérieure de ses parois latérales (21) pour recevoir de petites protubérances (31) ménagées en correspondance sur le cadre (29), de façon à favoriser le maintien de la grille sur le carter.

## Patentansprüche

1. Belüftungssystem mit einem Belüftungsblock (2), der mit einem Ventilator (3) mit Motor (5) ausgestattet und mit einem Gehäuse (6) verbunden ist, welches mit elastischen Verriegelungsmitteln (21, 23) versehen ist, um das Belüftungssystem elastisch an einer Stütze (19) zu befestigen, im Inneren einer Öffnung (18), welche in dieser Stütze angeordnet ist, dadurch gekennzeichnet, daß das Gehäuse (6) die Form eines Beckens mit seitlichen Wänden (21) hat, welche sich von einem Boden (9) aus aufrichten, der für einen Luftdurchgang zu dem Ventilator hin geöffnet ist, wobei mindestens eine der Seitenwände mindestens einen Ausschnitt (22, 26) aufweist, welcher eine kleine Zunge (23) begrenzt, die das elastische Verriegelungsmittel bildet und die in ihrem nicht belasteten Zustand leicht an der Seitenwand (21) nach außerhalb des Beckens hervorspringt.

2. Belüftungssystem nach Anspruch 1, dadurch gekennzeichnet, daß das Gehäuse (6) eine allgemein im wesentlichen rechteckige Form mit vier Außenwinkeln hat und mehrere dieser genannten kleinen Zungen (23) aufweist, welche mindestens zu einem dieser Außenwinkel hin gebildet sind.

3. Belüftungssystem nach Anspruch 2, dadurch gekennzeichnet, daß jede kleine Zunge (23) allmählich nach außerhalb des Beckens bezüglich der betrachteten Seitenwand (21) herausragt, wenn man sich unter dem entsprechenden Winkel nähert.

4. Belüftungssystem nach einem der Ansprüche 2 oder 3, dadurch gekennzeichnet, daß die kleinen Zungen (23) in der Richtung der Höhe (h) der Seitenwände (21) des Gehäuses eine Größe aufweisen, welche abnimmt, wenn man sich den betrachteten Winkeln des Gehäuses nähert.

5. Belüftungssystem nach einem der Ansprüche 2 bis 4, dadurch gekennzeichnet, daß sich die Seitenwände (21) gegenüber dem Boden (9) durch einen Umfangsrand (27) verlängern, welcher nach außerhalb gedreht ist und dessen Breite (16) in der Nähe der kleinen Zungen (23) in dem Maß abnimmt, wie man sich dem (den) Winkel(n) nähert, wo diese Zungen gebildet sind.

6. Belüftungssystem nach Anspruch 5, dadurch gekennzeichnet, daß Schlitze (26) in dem Rand (27) des Gehäuses an der Stelle der Außenwinkel des letzteren angebracht sind.

7. Belüftungssystem nach einem der Ansprüche 2 bis 6, dadurch gekennzeichnet, daß das Gehäuse (6) zwei der genannten kleinen Zungen (23) aufweist, die in unmittelbarer Nähe mindestens eines seiner Auβenwinkel gebildet sind und mit dem Boden (9) des Gehäuses verbunden sind, wobei diese kleinen Zungen in dem betrachteten Winkel durch einen Schlitz (26) getrennt sind.

8. Belüftungssystem nach einem der vorangegangenen Ansprüche, dadurch gekennzeichnet, daß es in gleicher Weise ein Gitter (17) aufweist, welches im wesentlichen im zentralen Teil einer Platte (16) angebracht ist, die das Gehäuse (6) bedeckt und von welcher, seitlich des letzteren, ein Rahmen (29) hervorspringt, in dessen Tiefe ein Filterelement (30) angeordnet ist, wobei die äußeren Abmessungen des Rahmens im wesentlichen den inneren Abmessungen des Beckens entsprechen, damit der Rahmen relativ eng in diesem letzteren aufgenommen wird.

9. Belüftungssystem nach Anspruch 8, dadurch gekennzeichnet, daß das Gehäuse (6) zwei kleine Freisetzungseinrichtungen (32) aufweist, weiche in der inneren Fläche seiner Seitenwände (21) gebildet sind, um kleine Vorsprünge (31) aufzunehmen, die entsprechend auf dem Rahmen (29) angeordnet sind, um das Halten des Gitters auf dem Gehäuse zu begünstigen.

## Claims

1. Ventilation system comprising a ventilation unit (2) provided with a fan (3), which has a motor (5) and is connected to a casing (6) provided with resilient locking means (21, 23) for resiliently securing the said ventilation system to a support (19), at the interior of an aperture (18) provided in the support, characterised in that the casing (6) is in the form of a cup with lateral walls (21) extending from a base (9) which is open for the passage of air towards the fan, at least one of the said lateral walls having at least one cut-away (22, 26) delimiting a tongue (23) forming a resilient locking means, and which, in its non-stressed state, projects slightly from the said lateral wall (21) towards the exterior of the cup.

2. Ventilation system according to Claim 1, characterised in that the casing (6) has an substantially rectangular general shape, with four exterior corners, and comprises several of the said tongues (23) formed at at least one of these exterior corners.

3. Ventilation system according to Claim 2, characterised in that each tongue (23) protrudes progressively towards the exterior of the said cup in relation to the lateral wall (21) in question as it becomes closer to the corresponding corner.

4. Ventilation system according to any one of Claims 2 or 3, characterised in that the tongues (23) have, in the upward direction (h) of the lateral walls (21) of the casing, a dimension which decreases as they approach the corners in question of the casing.

5. Ventilation system according to any one of Claims 2 to 4, characterised in that the lateral walls (21) of the casing extend opposite the base (9) by a peripheral edge (27) turned towards the exterior, the width (l₆) of which reduces, at right angles to the tongues (23), as it approaches the angle(s) where these latter are formed.

6. Ventilation system according to Claim 5, characterised in that slits (26) are provided in the edge (27) of the casing, at the location of the said exterior corners of the latter.

7. Ventilation system according to any one of Claims 2 to 6, characterised in that the casing (6) comprises, formed in the immediate proximity of at least one of its exterior corners, two of the said tongues (23) connected to the base (9) of the casing, these tongues being separated, in the case of the corner under consideration, by a slit (26).

8. Ventilation system according to any one of the preceding claims, characterised in that it also comprises a grid (17) provided substantially in the central part of a plate (16) covering the casing (6), and from which there projects, at the side of the latter, a frame (29), in the depth of which a filtering element (30) is accommodated, the exterior dimensions of the said frame corresponding substantially to the interior dimensions of the said cup, for which reason the frame is accommodated relatively tightly in this latter.

9. Ventilation system according to Claim 8, characterised in that the casing (6) comprises two small recesses (32) formed in the inner face of its lateral walls (21) to receive small protrubences (31) provided in a corresponding manner on the frame (9), in such a manner as to encourage the retaining of the grid on the casing.
